# EUROPÄISCHE PATENTSCHRIFT

(11) **EP 1 681 432 B1**
(45) Veröffentlichungstag und Bekanntmachung des Hinweises auf die Patenterteilung: **24.08.2016**
(21) Anmeldenummer: 06000247.4
(22) Anmeldetag: 07.01.2006
(51) Int. Cl.: E04D 13/03, E06B 9/11, E06B 9/56, E06B 9/92

(54) **Dachfenster und ein daran befestigter Rolladen**
Roofwindow with roller shutter connected thereto
Fenêtre de toiture avec volet roulant y étant connecté

(30) Priorität: 14.01.2005 DE 202005000943 U
(43) Veröffentlichungstag der Anmeldung: 19.07.2006
(73) Patentinhaber: ROTO FRANK AG, 70771 Leinfelden-Echterdingen (DE)
(72) Erfinder: Wöhrn, Volker, 97980 Bad Mergentheim (DE); Klöpfer, Hannes, 97980 Bad Mergentheim (DE); Huth, Ralf, 97944 Boxberg-Windischbuch (DE)
(74) Vertreter: Grosse, Rainer

(56) Entgegenhaltungen:
- DE-C1- 19 600 972

## Beschreibung

Die Erfindung betrifft ein Dachfenster, insbesondere Wohndachfenster, und einen daran befestigten Rollladen gemäß Oberbegriff des Anspruchs 1.

Bei der Montage der vorstehend erwähnten Rollladen wird zunächst das Dachfenster, insbesondere Wohndachfenster, in das Dach eines Gebäudes eingebaut. Ist dies erfolgt, so wird der Rollladen auf den Flügelrahmen des sich in geschlossener Stellung befindlichen Wohndachfensters aufgesetzt und mittels Befestigungsschrauben oder dergleichen befestigt. Da derartige Arbeiten oftmals nur von einer Person ausgeführt werden, besteht die Gefahr, dass der Rollladen bei der Montage verrutscht oder sogar vom Dachfenster abrutscht, sodass Beschädigungen erfolgen können oder sogar Passanten gefährdet sind, die von einem abrutschenden Rollladen getroffen werden könnten.

Aus der DE 196 00 972 C1 geht ein Dachfenster mit daran befestigtem Rollladen hervor, der eine Halteeinrichtung der vorstehend genannten Art aufweist, wobei an Lagerböcken der Halteeinrichtung Hintergriffsstege mittels einer Flügelmutter-Schraubverbindung beim Festdrehen der Flügelmutter derart beaufschlagt werden, dass sie in Aufnahmevertiefungen des Dachfensters eingefahren werden. Die Halteeinrichtung ist relativ aufwändig und daher kostspielig aufgebaut und erfordert umfangreiche Montagearbeiten.

Der Erfindung liegt daher die Aufgabe zugrunde, eine Anordnung aus Dachfenster, insbesondere Wohndachfenster, und Rollladen anzugeben, die eine einfache und sichere Montage des Rollladens am Dachfenster ermöglicht.

Diese Aufgabe wird erfindungsgemäß, dadurch gelöst, dass der jeweilige Lagerbock ein in Richtung der Längserstreckung des Rollladenkastens für eine Rastbefestigung elastisch aufbiegbarer Lagerbock ist, der als Blechteil einstückig ausgebildet ist und der mit dem entgegen der Aufbiegerichtung weisenden Hintergriffssteg versehen ist, der in die Aufnahmevertiefung des Dachfensters rastartig eingreift. Mithin weist das Wohndachfenster in seinen beiden Seitenbereichen jeweils eine Aufnahmevertiefung auf, in die Hintergriffsstege der den Rollladen haltenden Lagerböcke rastartig eingreift. Wird der Rolladen auf das Wohndachfenter ausgesetzt, so ist es lediglich erforderlich, mindestens einen Lagerbock elastisch derart aufzuweiten, dass der Hintergriffssteg in die Aufnahmevertiefung eintreten kann. Hierbei kann derart vorgegangen werden, dass der Hintergriffssteg auf der anderen Seite des dort befindlichen Lagerbocks vorab -ohne dass eine elastische Verformung des Lagerbocks notwendig ist- in die zugeordnete Aufnahmevertiefung eingebracht wird. Natürlich ist es auch möglich, den Rollladen genau mittig auf das Wohndachfenster aufzusetzen, sodass beide Hintergriffsstege der sich auf beiden Seiten des Rollladens, insbesondere des Rollladenkastens, befindlichen Lagerböcke zunächst elastisch aufgebogen werden, damit sie in die Aufnahmevertiefungen eintreten können, wobei die Lagerböcke aufgrund ihrer Elastizität beim Eintreten der Hintergriffsstege in die Aufnahmevertiefungen zurückfedern und demzufolge die Hintergriffsstege sicher in den Aufnahmevertiefungen gehalten sind, mit der Folge, dass eine werkzeuglose Vormontage des Rollladens auf dem Dachfenster, insbesondere Wohndachfenster, vorliegt, die eine hinreichende Sicherheit gegenüber einem Verrutschen oder sogar Abrutschen des Rollladens vom Wohndachfenster bietet. Ist diese Vormontagestellung herbeigeführt, so kann der Monteur -ohne dass es erforderlich ist, den Rollladen festzuhalten- in Ruhe die endgültige Festlegung vornehmen, indem er die Lagerböcke beispielsweise mittels Befestigungsschrauben an dem Dachfenster festschraubt. Die Anordnung kann insbesondere derart ausgebildet sein, dass das Wohndachfenster auf jeder Seite eine Auflaufschräge aufweist, an der sich die jeweilige Aufnahmevertiefung befindet. Wird nun der Rollladen von oben her dem Wohndachfenster zugeordnet, so treten die Hintergriffsstege gegen die Auflaufschrägen und federn im Zuge des weiteren Absetzens des Rollladens gedrängt durch die Auflaufschrägen- weiter nach außen, bis sie schließlich in die Aufnahmevertiefungen einrasten. Hierdurch ist quasi eine Selbsteinrastung und ein Selbsteinführen beim Aufsetzen des Rollladens auf das Wohndachfenster geschaffen.

Eine Weiterbildung der Erfindung sieht vor, dass der Lagerbock mit einer Stützwand auf der Oberseite des Dachfensters aufliegt. Diese Stützwand trägt den Rollladen im Bereich seines Rollladenkastens.

Nach einer Weiterbildung der Erfindung ist vorgesehen, dass der Lagerbock eine Ausrichtzunge oder eine Befestigungszunge für eine Befestigungsschraube oder dergleichen aufweist, wobei sich die Ausrichtzunge/Befestigungszunge an einer in Längserstreckung des Rollladenkastens verlaufenden Befestigungsfläche des Dachfensters abstützt, wobei die Befestigungsfläche winklig zur Oberseite des Dachfensters verläuft. Die Ausrichtzunge ermöglicht eine reproduzierbare Positionierung des Rollladens auf dem Wohndachfenster in Bezug auf die Längsachse. Die beiden Hintergriffsstege der beiden Lagerböcke bewirken eine Positionierung bezüglich der Querachse. Dadurch, dass die Befestigungsfläche winklig zur Oberseite des Dachfensters verläuft, stützt sich der jeweilige Lagerbock mit seiner Ausrichtzunge/Befestigungszunge hintergriffartig an der Befestigungsfläche ab, wodurch ein Abrutschen des Rollladens während der Montagearbeiten zusätlich zu der durch die Hintergriffsstege erfolgenden Halterung verhindert wird.

Es ist vorteilhaft, wenn der Hintergriffssteg an einer Seitenwand des Lagerbocks ausgebildet ist. Diese Seitenwand und/oder mindestens ein weiterer Bereich des Lagerbocks wird zur Verlagerung des Hintergriffsstegs elastisch ausgebogen, wobei die eigene Elastizität des Werkstoffes sicherstellt, dass nach Eintreten des Hintergriffsstegs in die Aufnahmevertiefung die Seitenwand beziehungsweise der Bereich elastisch zurückfedert.

Eine Weiterbildung der Erfindung sieht vor, dass die Seitenwand unter einem Seitenwandwinkel zur Stützwand verläuft. Ferner ist vorzugsweise vorgesehen, dass die Ausrichtzunge/Befestigungszunge unter einem Zungenwinkel zur Stützwand verläuft. Stellt man sich ein dreidimensionales kartesisches Koordinatensystem vor, so sind Stützwand, Seitenwand und Ausrichtzunge/Befestigungszunge jeweils in Richtung einer der Koordinaten X, Y beziehungsweise Z ausgerichtet, das heißt, der entsprechende Lagerbock ist sicher gegen ein Verrutschen am Wohndachfenster positioniert.

Bevorzugt geht von der Stützwand eine Lagerwand aus, an der der Rollladen befestigt ist, wobei vorzugsweise eine schwenkbewegliche Befestigung vorgesehen ist.

Nach einer Weiterbildung der Erfindung ist vorgesehen, dass das Blechteil als ein Federblechteil ausgebildet ist.

Es sind Lagerwand, Stützwand, Seitenwand, Hintergriffssteg und Ausrichtzunge/Befestigungszunge einstückig miteinander ausgebildet.

Schließlich ist es vorteilhaft, wenn das Blechteil als Biegestanzteil ausgebildet ist, da hierdurch eine sehr einfache Fertigung ermöglicht wird.

Die Zeichnungen veranschaulichen die Erfindung anhand eines Ausführungsbeispiels, und zwar zeigt:
- Figur 1: eine schematische Seitenansicht eines an einem Wohndachfester befestigten Rollladens,
- Figur 2: eine perspektivische Ansicht eines Bereichs von Rollladen und Wohndachfenster und
- Figur 3: eine perspektivische Schnittansicht durch einen den Rollladen am Wohndachfenster haltenden Lagerbock.

Die Figur 1 zeigt ein Dach 1 eines Gebäudes, an dem ein Wohndachfenster 2 angeordnet ist, das einen Blendrahmen 3 und einen Flügelrahmen 4 aufweist. Auf dem Flügelrahmen 4 des Wohndachfensters 2 ist ein Rollladen 5 befestigt. Der Rollladen 5 weist einen Rollladenkasten 6, vom Rollladenkasten 6 ausgehende Führungsteile 7 sowie eine Rollladenbahn 8 auf. Die Rollladenbahn 8 ist als Lamellenbehang ausgebildet und kann von einer sich im Rollladenkasten 6 befindlichen Wickelwelle aufgewickelt beziehungsweise von dieser abgewickelt werden.

Gemäß Figur 2 wird zur schwenkbaren Befestigung des Rollladens 5 auf dem Wohndachfenster 2 auf jeder Seite ein Lagerbock 9 verwendet, der als Blechteil 10 einstückig ausgebildet ist. Er weist eine Stützwand 11 auf, die sich auf der Oberseite 12 des Dachfensters 2 abstützt. Von der Stützwand 11 geht rechtwinklig eine Lagerwand 13 aus, die einen Ausleger 14 aufweist, welcher von einer Lagerbohrung 15 durchsetzt wird. Mittels eines stiftförmigen Lagerelements 16, das die Lagerbohrung 15 durchgreift, ist der Rollladenkasten 6 des Rollladens 5 schwenkbeweglich mit dem Lagerbock 9 verbunden. Gegenüberliegend zur Lagerwand 13 geht von der Stützwand 11 eine Seitenwand 17 aus, die mit der Stützwand 11 einen Winkel von etwa 160° einschließt. Lagerwand 13 und Seitenwand 17 sind daher in zueinander etwa entgegengesetzten Richtungen ausgerichtet. Von der Seitenwand 17 ist ein Hintergriffssteg 18 abgebogen, der etwa in Richtung der Lagerwand 13 weist und parallel oder etwa parallel zur Stützwand 11 verläuft. Gemäß Figur 3 ist der Hintergriffssteg 18 leicht nach oben gerichtet ausgebildet. Die Seitenwand 17 verläuft parallel zu einer Seitenfläche 22 des Wohndachfensters 2, insbesondere stützt sie sich an der Seitenfläche 22 ab.

Der Hintergriffssteg 18 greift in eine Aufnahmevertiefung 19 ein, die seitlich am Flügelrahmen 4 des Wohndachfensters 2 ausgebildet ist.

Die obere Stirnfläche 20 (Figur 2) des Wohndachfensters 2 weist eine Befestigungsfläche 21 auf, die unter einem Winkel zur Seitenfläche 22 des Wohndachfensters 2 und unter einem Winkel zur Oberseite 12 des Wohndachfensters 2 verläuft. Von der Stützwand 11 ist eine Befestigungszunge 23 etwa rechtwinklig abgebogen, die an der Befestigungsfläche 21 des Wohndachfensters 2 anliegt. Die Befestigungszunge 23 sichert den Rollladen 5 auf dem Wohndachfenster in Längsrichtung; die Seitenwand 17 sichert den Rollladen 5 auf dem Wohndachfenster 2 in Querrichtung und die Stützwand 11 bewirkt eine Abstützung des Lagerbocks 9 an dem Wohndachfenster 2, sodass der Rollladen 5 in der gewünschten Höhe oberhalb des Wohndachfensters 2 gehalten ist.

Aus der Figur 2 ist nur die Konstruktion auf der einen, oberen Seite von Rollladen 5 und Wohndachfenster 2 ersichtlich. Es ist selbstverständlich, dass auf der anderen Seite von Rollladen 5 und Wohndachfenster 2 eine entsprechende, spiegelbildliche Ausgestaltung vorliegt.

Stützwand 11 und Befestigungszunge 23 werden jeweils von einem Befestigungsloch 24 durchsetzt, wobei die Befestigungslöcher 24 von Befestigungsschrauben 25 durchgriffen werden, die in den Flügelrahmen 4 des Wohndachfensters 2 eingeschraubt sind und hierdurch den jeweiligen Lagerbock 9 in seiner Position am Wohndachfenster 2 sichern.

Bei einer Montage des Rollladens 5 auf dem Wohndachfenster 2 wird wie folgt vorgegangen. Der Monteur greift den Rollladen 5 und senkt ihn in Richtung auf das Wohndachfenster 2 derart ab, dass die Hintergriffsstege 18 der beiden Lagerböcke 9 gegen die Seitenflächen 22 des Wohndachfensters 2 treten. Da die Seitenflächen 22 derart schräg verlaufen, dass sich die Breite des Wohndachfensters 2 nach unten hin vergrößert, bilden sie quasi Auflaufschrägen für die Hintergriffsstege 18. Ferner beachtet der Monteur bei dem Aufsetzen des Rollladens 5 auf das Wohndachfenster 2, dass sich die Befestigungszungen 23 an der Befestigungsfläche 21 des Wohndachfensters 2 abstützen können und dadurch ein Abrutschen des Rollladens 5 in Richtung der Dachneigung verhindert ist. Durch das Gewicht des Rollladens 5 oder durch ein entsprechendes Nachdrücken im Zuge der weiteren Montagearbeiten federt der jeweilige Lagerbock 9 in Richtung der Längserstreckung des Rollladenkastens (beziehungsweise quer zur Längserstreckung des Wohndachfensters) bedingt durch das Entlanggleiten der Hintergriffsstege 18 an den schrägen Seitenflächen 22 auf, bis die Hintergriffsstege 18 in die Aufnahmevertiefungen 19 des Wohndachfensters 2 einrasten. Es handelt sich hierbei um eine elastische Verformung des jeweiligen Lagerbocks 9, sodass nach dem Einrasten eine entsprechende Rückstellung erfolgt. Durch den Hintergriff der Befestigungszungen 23 an der Befestigungsfläche 21 des Wohndachfensters 2 ist eine weitere Fixierung vorgenommen. Der Monteur kann nunmehr gefahrlos den Rollladen 5 loslassen, da er hinreichend sicher und reproduzierbar positioniert auf dem Wohndachfenster 2 angeordnet ist. Nunmehr ist es nur noch erforderlich, die beiden Befestigungsschrauben 25 blei jedem Lagerbock 9 einzuschrauben. Damit ist die Montage insoweit abgeschlossen.

## Patentansprüche

1. Dachfenster, insbesondere Wohndachfenster, und ein daran befestigter Rollladen mit einem Rollladenkasten zur Aufnahme einer aufgewickelten Rollladenbahn und mit einer Halteeinrichtung zur Befestigung des Rollladens am Dachfenster, wobei die Halteeinrichtung auf jeder Seite des Wohndachfensters einen Lagerbock aufweist, an dem sich ein in eine Aufnahmevertiefung des Dachfensters eingreifender Hintergriffssteg befindet, **dadurch gekennzeichnet, dass** der jeweilige Lagerbock (9) ein in Richtung der Längserstreckung des Rollladenkastens (6) für eine Rastbefestigung elastisch aufbiegbarer Lagerbock (9) ist, der als Blechteil (10) einstückig ausgebildet ist und der mit dem entgegen der Aufbiegerichtung weisenden Hintergriffssteg (18) versehen ist, der in die Aufnahmevertiefung (19) des Dachfensters (2) rastartig eingreift.

2. Dachfenster nach Anspruch 1, **dadurch gekennzeichnet, dass** der Lagerbock (9) mit einer Stützwand (11) auf der Oberseite des Dachfensters aufliegt.

3. Dachfenster nach einem der vorhergehenden Ansprüche, **dadurch gekennzeichnet, dass** der Lagerbock (9) eine Ausrichtzunge oder eine Befestigungszunge (23) für eine Befestigungsschraube (25) oder dergleichen aufweist, wobei sich die Ausrichtzunge/Befestigungszunge an einer in Längsrichtung des Rollladenkastens (6) verlaufenden Befestigungsfläche des Dachfensters abstützt, wobei die Befestigungsfläche winklig zur Oberseite (12) des Dachfensters (2) verläuft.

4. Dachfenster nach einem der vorhergehenden Ansprüche, **dadurch gekennzeichnet, dass** der Hintergriffssteg (18) an einer Seitenwand (17) des Lagerbocks (9) ausgebildet ist.

5. Dachfenster nach Anspruch 4, **dadurch gekennzeichnet, dass** die Seitenwand (17) unter einem Seitenwandwinkel zur Stützwand (11) verläuft.

6. Dachfenster nach einem der vorhergehenden Ansprüche 3 bis 5, **dadurch gekennzeichnet, dass** die Ausrichtzunge/Befestigungszunge (23) unter einem Zungenwinkel zur Stützwand (11) verläuft.

7. Dachfenster nach einem der vorhergehenden Ansprüche 2 bis 6, **dadurch gekennzeichnet, dass** von der Stützwand (11) eine Lagerwand (13) ausgeht, an der der Rollladen (5) befestigt ist.

8. Dachfenster nach Anspruch 7, **dadurch gekennzeichnet, dass** der Rollladen (5) an der Lagerwand (13) schwenkbar befestigt ist.

9. Dachfenster nach einem der vorhergehenden Ansprüche, **dadurch gekennzeichnet, dass** das Blechteil (10) als Federblechteil ausgebildet ist.

10. Dachfenster nach einem der vorhergehenden Ansprüche, **dadurch gekennzeichnet, dass** das Blechteil (10) als Biegestanzteil ausgebildet ist.

## Claims

1. A roof window, especially a residential skylight, and a roller shutter mounted thereto, with a roller shutter box for receiving a wound-up roller shutter rail, and with a holding device for mounting the roller shutter to the roof window, wherein, on each side of the residential skylight, the holding device comprises a bearing block at which a rear-engaging web is located that engages into a receiving recess of the roof window, **characterised in that** the respective bearing block (9) is a bearing block (9) that can elastically be bent up in the direction of the longitudinal extension of the roller shutter box (6) for a snap-lock mounting, the bearing block (9) being configured as one-piece sheet metal part (10) and being provided with the rear-engaging web (18) facing against the direction of bending-up, the rear-engaging web (18) engaging the receiving recess (19) of the roof window (2) in a snap-lock-like manner.

2. The roof window according to claim 1, **characterised in that** the bearing block (9) rests on the upper side of the roof window with a supporting wall (11).

3. The roof window according to any one of the preceding claims, **characterised in that** the bearing block (9) comprises an aligning tongue or a mounting tongue (23) for a mounting screw (25) or the like, wherein the aligning tongue/mounting tongue is supported on a mounting face of the roof window extending in the longitudinal direction of the roller shutter box (6), wherein the mounting face extends at an angle to the upper side (12) of the roof window (2).

4. The roof window according to any one of the preceding claims, **characterised in that** the rear-engaging web (18) is formed on a side wall (17) of the bearing block (9).

5. The roof window according to claim 4, **characterised in that** the side wall (17) extends towards the supporting wall (11) at a side wall angle.

6. The roof window according to any one of the preceding claims 3 to 5, **characterised in that** the aligning tongue/mounting tongue (23) extends towards the supporting wall (11) at a tongue angle.

7. The roof window according to any one of the preceding claims 2 to 6, **characterised in that** a bearing wall (13) on which the roller shutter (5) is mounted extends from the support wall (11).

8. The roof window according to claim 7, **characterised in that** the roller shutter (5) is pivotably mounted on the bearing wall (13).

9. The roof window according to any one of the preceding claims, **characterised in that** the sheet metal part (10) is configured as a spring sheet metal part.

10. The roof window according to any one of the preceding claims, **characterised in that** the sheet metal part (10) is configured as a bent stamped part.

## Revendications

1. Fenêtre de toit, notamment fenêtre de toit résidentielle, et un volet roulant y connecté et ayant un caisson de volet roulant pour le logement d'un tablier de volet enroulé, et avec un dispositif de retenue pour la fixation du volet roulant sur la fenêtre de toit, le dispositif de retenue présentant, au niveau de chaque côté de la fenêtre de toit résidentielle, un support de palier sur lequel se trouve une âme d'engrenage par derrière qui s'engrène dans une cavité de réception de la fenêtre de toit, **caractérisée en ce que** le support de palier (9) respective est un support de palier (9) élastiquement pliable dans la direction longitudinale du caisson de volet roulant (6) pour créer une liaison verrouillante, qui est formé en tant que pièce de tôle (10) réalisée d'une seule pièce, et qui présente l'âme d'engrenage par derrière (18) faisant face contre la direction du pliage et s'engrenant de manière verrouillante dans le cavité de réception (19) de la fenêtre de toit (2).

2. Fenêtre de toit selon la revendication 1, **caractérisée en ce que** le support de palier (9) s'appuie sur la face supérieure de la fenêtre de toit avec une paroi d'appui (11).

3. Fenêtre de toit selon l'une quelconque des revendications précédentes, **caractérisée en ce que** le support de palier (9) présente une languette d'alignement ou une languette de fixation (23) pour une vis de fixation (25) ou similaire, la languette d'alignement/languette de fixation s'appuyant sur une face de fixation de la fenêtre de toit s'étendant dans la direction longitudinale du caisson de volet roulant (6), la face de fixation s'étendant à une angle par rapport à la face supérieure (12) de la fenêtre de toit (2).

4. Fenêtre de toit selon l'une quelconque des revendications précédentes, **caractérisée en ce que** l'âme d'engrenage par derrière (18) est formée sur une paroi latérale (17) du support de palier (9).

5. Fenêtre de toit selon la revendication 4, **caractérisée en ce que** la paroi latérale (17) s'étend vers la paroi d'appui (11) avec un angle de paroi latérale.

6. Fenêtre de toit selon l'une quelconque des revendications précédentes 3 à 5, **caractérisée en ce que** la languette d'alignement/languette de fixation (23) s'étend vers la paroi d'appui (11) avec un angle de languette.

7. Fenêtre de toit selon l'une quelconque des revendications précédentes 2 à 6, **caractérisée en ce qu'**une paroi de palier (13), sur laquelle le volet roulant (5) est fixé, s'étend à partir de la paroi d'appui (11).

8. Fenêtre selon la revendication 7, **caractérisée en ce que** le volet roulant (5) est fixé sur la paroi de palier (13) de manière pivotable.

9. Fenêtre de toit selon l'une quelconque des revendications précédentes, **caractérisée en ce que** la pièce de tôle (10) est configurée sous forme de pièce de tôle élastique.

10. Fenêtre de toit selon l'une quelconque des revendications précédentes, **caractérisée en ce que** la pièce de tôle (10) est configurée sous forme de pièce emboutie et pliée.
